# NEUE EUROPÄISCHE PATENTSCHRIFT

(11) **EP 1 387 921 B2**
(45) Veröffentlichungstag und Bekanntmachung des Hinweises auf die Entscheidung über den Einspruch: **02.12.2009**
(45) Hinweis auf die Patenterteilung: 26.07.2006
(21) Anmeldenummer: 02769459.5
(22) Anmeldetag: 19.04.2002
(51) Int. Cl.: E05D 7/12, E05D 5/02

(54) **TÜRFLÜGEL-ANSCHLAGTEIL FÜR GELENKSCHARNIERE ZUR VERSCHWENKBAREN ANLENKUNG VON RAHMENLOSEN SPIEGEL- ODER GLASTÜREN AM KORPUS**
DOOR LEAF STOP ELEMENT FOR ARTICULATED HINGES FOR PIVOTABLE COUPLING OF FRAMELESS MIRRORED DOORS OR GLASS DOORS ON A BODY
PIECE DE BUTEE DE BATTANT DE PORTE POUR CHARNIERES D'ARTICULATION PERMETTANT UNE ARTICULATION PIVOTANTE DE PORTES EN MIROIR OU EN VERRE SANS CADRE SUR LE CORPS

(30) Priorität: 17.05.2001 DE 20108316 U
(43) Veröffentlichungstag der Anmeldung: 11.02.2004
(73) Patentinhaber: MEPLA-WERKE LAUTENSCHLÄGER GmbH & Co. KG, D-64354 Reinheim (DE)
(72) Erfinder: LAUTENSCHLÄGER, Gerhard, Wilhelm, 64395 Brensbach (DE)
(74) Vertreter: Helber, Friedrich
(86) Internationale Anmeldenummer: PCT/EP2002/004330
(87) Internationale Veröffentlichungsnummer: WO 2002/092949

(56) Entgegenhaltungen:
- EP-A2- 1 028 213
- WO-A-00/66862
- DE-U- 8 905 239
- DE-U1- 29 902 443
- US-A- 5 791 016
- US-A- 6 085 385

## Beschreibung

Die Erfindung betrifft einen Türflügel-Anschlagteil für Gelenkscharniere für rahmenlose Spiegel- oder Glastüren, der mittels eines Gelenkmechanismus mit dem gegebenenfalls verstellbar auf der Tragwand des Korpus eines Spiegel-oder Glastürschranks befestigbaren Tragwand-Anschlagteil verbunden ist, wobei der Türflügel-Anschlagteil einen eine im Wesentlichen ebenflächige, durch stoffschlüssige Verbindung auf der Innenseite des Spiegel- oder Glastürflügels befestigbare Grundplatte aufweisenden Klebeschuh mit von seinem in der bestimmungsgemäßen Befestigungsstellung auf dem Türflügel rechtwinklig zur benachbarten Türflügel-Randkante verlaufenden oberen und unteren Begrenzungskante vorstehenden niedrigen streifenförmigen Führungsstegen und einen abnehmbar auf dem Klebeschuh befestigten und durch die Führungsstege gegen Verschiebung parallel zur Türflügel-Randkante gesicherten Kupplungsteil aufweist, an bzw. in welchem die türflügelseitigen Glieder des Gelenkmechanismus verschwenkbar angelenkt sind.

Die für die schwenkbare Anlenkung von rahmenlosen Glastürflügeln oder Spiegel-Türflügeln an Schränken entwickelten bekannten Gelenkscharniere wurden ursprünglich und werden zum Teil auch heute noch im Bereich der Anordnung des Türflügel-Anschlagteils entweder in Aussparungen oder Bohrungen in der Glastür bzw. der Spiegelscheibe befestigt. Das erfordert die Einbringung entsprechender Ausnehmungen in den Glastür- bzw. Spiegelschrank-Türflügeln, die immer kritisch sind und zwangsläufig auch die Anbringung von Befestigungsmitteln und deren Abdeckung auf der Sichtseite erfordern, was gerade bei rahmenlosen Türflügeln von Glastüren bzw. Spiegelschränken unerwünscht ist.

Es wurden daher Glastürscharniere entwickelt, bei denen der Türflügel-Anschlagteil einen auf der Innenfläche des zugehörigen Glastürflügels stoffschlüssig, d.h. durch einen Kleber befestigbaren Klebeschuh aufweist, so dass das Erfordernis der Einarbeitung von Aussparungen oder Bohrungen in den Türflügeln entfällt (US-A- 5 791 016). Auf diesem Klebeschuh ist ein Kupplungsteil lösbar befestigbar, an welchem die Glieder des Gelenkmechanismus angelenkt sind. Die Befestigung ist dabei als Rastmechanismus mit einem federvorgespannten Kipphebel ausgebildet, welcher in der mit dem Klebeschuh verbundenen Montagelage hinter einem hakenartigen Vorsprung der Halteplatte einrastet. Diese funktionell entsprechenden Rastverbindungen von Tragwand-Anschlagteilen auf den zugehörigen Montageplatten entsprechenden Rastverbindung erlaubt eine schnelle Montage und Demontage eines Glastür- oder Spiegeltürflügels vom Schrankkorpus.

Für die korpusseitige Montage von Scharnieren an der Korpus-Tragwand vormontierten Grundplatte sind lösbare Verbindungsanordnungen bekannt (EP-A-10 28 213), bei denen eine exzentrische Kopfplatte eines drehbar in der Grundplatte gehalterten Drehriegels durch eine passende Öffnung in einen gegenüberliegenden Teil des Tragwand-Anschlagteils des Scharniers hindurchgeführt und dann verdreht werden kann. Bei dieser Verdrehung wird dann die Kopfplatte infolge ihrer zur Drehachse exzentrischen Anordnung in eine, einen Teilbereich des Rands der Öffnung übergreifende Verriegelungsposition verdreht, in welcher der Tragwand-Anschlagteil gegen Abheben von der Grundplatte verriegelt ist.

Der Erfindung liegt die Aufgabe zugrunde, Gelenkscharniere für rahmenlose Spiegel- oder Glastüren zu schaffen, deren Türflügel-Anschlagteil ohne Anbringung von Ausnehmungen oder Aussparungen ausschließlich auf der Innenseite des betreffenden Türflügels montierbar ist, wobei einerseits eine schnelle und einfache Montage und Demontage des Scharniers vom Türflügel auch für den Fall, dass ein Austausch infolge von Beschädigungen erforderlich ist, möglich und andererseits sichergestellt sein soll, dass ein versehentliches Lösen des Türflügel-Anschlagteils von der Spiegel- oder Glastür ausgeschlossen ist.

Diese Aufgabe wird erfindungsgemäß dadurch gelöst, dass im Klebeschuh ein Ende eines in Richtung zu dem als flaches Gehäuse ausgebildeten Kupplungsteil vortretenden Verriegelungselements mittels eines vortretenden und eine Bohrung im Klebeschuh durchsetzenden zapfenartigen Ansatzes drehbar, durch Verformung des freien Endes des zapfenartigen Ansatzes zu einem die Bohrung radial übergreifenden Nietkopf jedoch aus der Bohrung nicht zurückziehbar gelagert ist, an dessen klebeschuhabgewandtem Ende ein mit einer radialen Verriegelungsfläche versehener Verriegelungskopf vorgesehen ist, dass das Gehäuse in seinem dem Verriegelungselement in der bestimmungsgemäßen Befestigungsstellung gegenüberliegenden Bereich mit einer Durchgangsöffnung für den Verriegelungskopf versehen ist, dass der Verriegelungskopf und die Durchgangsöffnung in der Draufsicht jeweils eine langovale oder längliche, an den Enden kreisbogenförmig abgerundete komplementäre Begrenzung haben, wobei die Verriegelungsfläche von zwei gegenüberliegenden neumondartigen Teilflächen an der Unterseite des Verriegelungskopfs gebildet wird, und dass die Durchgangsöffnung im Boden einer kreisförmig begrenzten vertieften Ansenkung des Gehäuses vorgesehen ist, deren Durchmesser im Wesentlichen gleich, vorzugsweise jedoch geringfügig größer als die maximale radiale Erstreckung des Verriegelungskopfs ist.

Die Montage des eigentlichen Türflügel-Anschlagteils, der funktionell den Scharniertöpfen normaler Möbelscharniere entspricht, kann also mittels eines auf der Innenseite des Glastür- bzw. Spiegelschrank-Türflügels durch Verklebung haftend angebrachten Klebeschuhs erfolgen, der relativ einfach aufgebaut und daher preisgünstig herstellbar ist. Ein Möbelhersteller kann dann die Glastürflügel bzw. Spiegelschranktüren von den entsprechenden Zulieferern mit vormontierten Klebeschuhen beziehen, so dass bei der Endmontage des betreffenden Schranks lediglich noch die Gehäuse auf dem jeweils zugeordneten Klebeschuh befestigt werden müssen, wobei die Befestigung des Türflügel-Anschlagteils auf dem Klebeschuh durch Drehen des durch die Durchgangsöffnung hindurchgeführten Kopfs des Verriegelungselements erfolgt. In der Verriegelungsposition übergreift der Verriegelungskopf dann den Rand der Durchgangsöffnung in zwei in Bezug auf die Drehachse des Verriegelungselements diametral gegenüberliegenden Bereichen des Rands der Durchgangsöffnung. Der Verriegelungskopf liegt dabei in der bestimmungsgemäßen Befestigungsstellung des Gehäuses auf dem Klebeschuh versenkt in der Ansenkung und ist so gegen ungewollte Entriegelung geschützt.

Der der radialen Verriegelungsfläche des Verriegelungskopfs zugewandte Boden der Ansenkung im Gehäuse ist dabei zweckmäßig zumindest abschnittsweise als in Radialrichtung rampenartig ansteigende Gegenverriegelungsfläche ausgebildet. Beim Drehen des Verriegelungskopfs des Verriegelungselements zum Zweck der Verriegelung des Gehäuses auf dem Klebeschuh muss die Verriegelungsfläche an der Unterseite des Verriegelungskopfs somit auf der rampenartigen Gegenverriegelungsfläche aufsteigen, und das Gehäuse wird mit zunehmender Verdrehung des Verriegelungselements immer stärker auf den Klebeschuh aufgepresst. Dadurch ist eine spielfreie Befestigung des Gehäuses auf dem Klebeschuh möglich.

In der freien Stirnfläche des Verriegelungskopfs des Verriegelungselements ist zweckmäßig eine Werkzeug-Ansetzausnehmung, z.B. in Form eines Kreuzschlitzes, in welche das freie Ende der Klinge eines Kreuzschlitz-Schraubenziehers angesetzt werden kann, vorgesehen. Zur Verbesserung des Aussehens des montierten Türflügel-Anschlagteils kann in vorteilhafter Weiterbildung der Erfindung noch eine passend in die Ansenkung im Gehäuse einsetzbare Abdeckung vorgesehen werden, die das Drehverriegelungselement auch gegen versehentliche oder ungewollte Manipulationen sichert.

Die Erfindung ist in der folgenden Beschreibung eines Ausführungsbeispiels in Verbindung mit der Zeichnung näher erläutert, und zwar zeigt:
- Fig. 1: die schematische Darstellung der Anlenkung einer Spiegelschranktür an der Tragwand eines Schranks mittels eines Gelenkscharniers mit einem in der erfindungsgemäßen Weise ausgebildeten Türflügel-Anschlagteil in der Schließstellung und zusätzlich strichpunktiert in einer teilgeöffneten Stellung der Spiegeltür;
- Fig. 2: einen Längsmittelschnitt durch den Türflügel-Anschlagteil des in Figur 1 dargestellten Gelenkscharniers in einer Position während der Montag von dessen Gehäuse auf einem an der Rückseite der Spiegeltür vormontierbaren Klebeschuh;
- Fig. 3: einen Längsmittelschnitt durch den Klebeschuh des in Figur 2 gezeigten Türflügel-Anschlagteils;
- Fig. 4: eine Draufsicht auf den Klebeschuh, gesehen in Richtung des Pfeils 4 in Figur 3;
- Fig. 5: eine Unteransicht des Klebeschuhs, gesehen in Richtung des Pfeils 5 in Figur 3;
- Fig. 6: eine Rückansicht des Klebeschuhs, gesehen in Richtung des Pfeils 6 in Figur 3;
- Fig. 7: eine Seitenansicht eines in Figur 2 drehbar auf dem Klebeschuh montiert dargestellten Verriegelungselements;
- Fig. 8: eine Ansicht des Verriegelungselements, gesehen in Richtung des Pfeils 8 in Figur 7;
- Fig. 9: eine Ansicht des Verriegelungselements, gesehen in Richtung des Pfeils 9 in Figur 7;
- Fig. 10: eine Seitenansicht des Gehäuses des in Figur 2 im Längsmittelschnitt gezeigten Türflügel-Anschlagteils;
- Fig. 11: eine Ansicht des Gehäuses, gesehen in Richtung des Pfeils 11 in Figur 10;
- Fig. 12: eine Ansicht des Gehäuses, gesehen in Richtung des Pfeils 12 in Figur 10;
- Fig. 13: einen Längsmittelschnitt durch das Gehäuse in der in Figur 11 durch die Pfeile 13-13 veranschaulichten Schnittebene;
- Fig. 14: eine Schnittansicht durch das Gehäuse, gesehen in Richtung der Pfeile 14-14 in Figur 13;
- Fig. 15: eine Schnittansicht, gesehen in Richtung der Pfeile 15-15 in Figur 13;
- Fig. 16: eine Draufsicht auf eine auf dem Gehäuse befestigbare Abdeckung; und
- Fig. 17: eine zum Teil geschnittene Ansicht der Abdeckung, in der in Figur 16 durch die Pfeile 17-17 veranschaulichten Schnittführung bzw. Blickrichtung.

Figur 1 zeigt schematisch die Darstellung eines in seiner Gesamtheit mit 10 bezeichneten Gelenkscharniers, dessen in an sich bekannter Weise als langgestreckter Tragarm ausgebildeter Tragwand-Anschlagteil 12 in üblicher Weise einstellbar auf einer Montageplatte 14 gehaltert ist, die ihrerseits auf der Tragwand 16 des Korpus eines Spiegelschrank-Türflügels 18 zu verschließende Spiegelschranks befestigt ist. Der Türflügel-Anschlagteil 12 ist über einen - nicht näher dargestellten - Gelenkmechanismus mit einem auf der Innenseite des Spiegelschrank-Türflügels 18 befestigten, in der erfindungsgemäßen Weise ausgebildeten Türflügel-Anschlagteil 20 verbunden, der im Folgenden in Verbindung mit den Figuren 2 bis 17 noch näher beschrieben wird.

Als Gelenkmechanismus kommen alle bei Möbelscharnieren zur Anwendung kommenden Gelenkmechanismen, wie z.B. Viergelenk-oder Kreuzgelenkmechanismen etc. in Frage, soweit sie im speziellen Fall die kinematischen Anforderungen an die Öffnungs- bzw. Schließbewegung des Türflügels erfüllen.

In Figur 2 ist der Türflügel-Anschlagteil 20 des Scharniers 10 gesondert im Längsmittelschnitt und in einer Zwischenstellung bei der Montage bzw. Demontage seiner beiden Hauptbestandteile gezeigt. Diese beiden Hauptbestandteile sind zum einen ein Klebeschuh 22 (Figuren 3 bis 6) und ein abnehmbar auf diesem Klebeschuh befestigbares Gehäuse (Figuren 10 bis 15).

Der im Stanz-Pressverfahren aus ursprünglich ebenflächigem Blechmaterial hergestellte Klebeschuh 22 weist eine in der Draufsicht im Wesentlichen rechteckige ebenflächige Grundplatte 26 auf, von deren seitlichen Begrenzungsrändern niedrige streifenförmige Führungsstege 28 etwa rechtwinklig nach oben umgekantet oder -gebogen sind. An dem in den Figuren 3 bis 5 linken Ende sind die Führungsstege 28 mit jeweils einer offen mündenden, im Wesentlichen grundplattenparallel verlaufenden ersten Aufnahmeöffnung 30 und im gegenüberliegenden Endbereich jeweils mit einer zweiten offen mündenden und im Wesentlichen rechtwinklig zur Grundplatte 26 verlaufenden zweiten Aufnahmeöffnung 32 versehen. Zwei quer verlaufende Einprägungen 34 und 36 in der Grundplatte 26 versteifen diese. Zwischen den Einprägungen 34 und 36 ist in einem kreisförmig hochgeprägten Mittelabschnitt 38 eine Bohrung 40 vorgesehen, die als Lagerbohrung für ein drehbar auf der Grundplatte anzuordnendes und nachstehend in Verbindung mit den Figuren 7 bis 9 noch näher beschriebenes Verriegelungselement 42 dient. In der Unterseite der Grundplatte 26 sind noch die in Figur 5 erkennbaren niedrigen langgestreckten Vertiefungen 44 eingeprägt, die sozusagen niedrige Aufnahmeräume für einen auf der Unterseite des Klebeschuhs 22 vor der haftenden Montage auf der Rückseite der Spiegelglastür 18 aufzubringenden Klebers bilden.

Das vorerwähnte, in den Figuren 7 bis 9 im Einzelnen dargestellte Verriegelungselement 42 ist in der Figur 2 in der bestimmungsgemäßen in der Bohrung 40 drehbar montierte Lage gezeigt. Dabei ist erkennbar, dass ein von der Unterseite des Verriegelungselements vortretender zapfenartiger Ansatz 45 die Bohrung 40 durchsetzt, wobei das freie Ende dieses Zapfens 45 dann zu einem, die Bohrung 40 radial übergreifenden Nietkopf verformt ist, so dass das Verriegelungselement 42 also einerseits drehbar, aber nicht mehr aus der Bohrung 40 zurückziehbar auf der Grundplatte 26 gehaltert ist. Der Zapfen 45 tritt von einer kreisscheibenförmigen niedrigen, sich auf der Oberseite der Einprägung 38 abstützenden Fläche 46 vor, auf deren gegenüberliegender Seite ein an der Unterseite zwei neumondartige Verriegelungsflächen 48 bildender Verriegelungskopf 50 integral angesetzt ist. In der nach oben weisenden freien Stirnfläche des Verriegelungskopfs 50 ist eine im speziellen Fall als Kreuzschlitz 52 ausgebildete Werkzeug-Ansetzausnehmung vorgesehen, in welche das Ende eines Kreuzschlitz-Schraubenziehers eingeführt werden kann, dessen Griff dann eine Handhabe für die Drehung des Verriegelungselements bildet.

Das auf dem Klebeschuh 22 abnehmbar befestigbare Gehäuse 24 ist in den Figuren 10 bis 15 dargestellt. Das im speziellen Fall im Druckgussverfahren aus Zink-Druckguss hergestellte Gehäuse hat eine in der Draufsicht etwa dem Klebeschuh entsprechende langgestreckte rechteckige Form und ist an seinem in den Zeichnungsfiguren linken Endbereich seiner beiden seitlichen Begrenzungen mit jeweils einem rechtwinklig vortretenden zapfenartigen Ansatz 54 versehen, die bei der Montage des Gehäuses 24 auf dem Klebeschuh 22 in der in Figur 2 erkennbaren Weise in die ersten Aufnahmeöffnungen 30 in den Führungssteg 28 eingeführt werden.

Im gegenüberliegenden Bereich treten ebenfalls von den seitlichen Begrenzungsflächen von oben in die zweiten Aufnahmeöffnungen 32 einführbare Gehäusevorsprünge 56 vor, die also beim Herabschwenken des Gehäuses 24 aus der in Figur 2 dargestellten hochgeschwenkten Stellung auf den Klebeschuh 22 in die zweiten Aufnahmeöffnungen 32 eingreifen. In dieser herabgeschwenkten Stellung ist das Gehäuse also gegen Abheben vom Klebeschuh durch Eingriff der zapfenartigen Ansätze 54 in die ersten Aufnahmeöffnungen 30 und gegen Verschiebung in Längsrichtung durch Eingriff der Vorsprünge 56 in die zweiten Aufnahmeöffnungen 32 gesichert, wobei eine Verschiebung in Querrichtung durch die das Gehäuse seitlich umgreifenden Führungsstege 28 verhindert wird. Zur Sicherung des Gehäuses gegen Hochschwenken in die in Figur 2 gezeigte Lage ist das verdrehbare Verriegelungselement 42 vorgesehen, dessen Verriegelungskopf 50 in der in Figur 2 gezeigten Drehstellung durch eine Durchgangsöffnung 58 hindurchführbar ist, welche den Boden 60 einer Ansenkung 62 im Gehäuse 24 durchsetzt. Die Durchgangsöffnung 58 und der Verriegelungskopf 50 haben in der Draufsicht komplementäre Form, so dass also in der Drehstellung gemäß Figur 2 der Verriegelungskopf 50 durch die Durchgangsöffnung 58 durchtreten und dann in eine Verriegelungsstellung verdreht werden kann, in welcher seine halbmondförmigen Verriegelungsflächen 48 über die an die Durchgangsöffnung 58 anschließenden Bereiche des Bodens greifen und so ein Hochschwenken des Gehäuses 24 verhindern.

Der Boden 60 der Ansenkung 62 ist dabei nicht ebenflächig ausgebildet, sondern weist in Radialrichtung rampenartig ansteigende Gegenverriegelungsflächen 64 auf, wodurch beim Verdrehen des Verriegelungskopfs 50 dessen Verriegelungsflächen 48 auf den Gegenverriegelungsflächen 64 aufgleiten und so ein Anzug erreicht wird, welcher das Gehäuse 24 spielfrei auf dem Klebeschuh 22 festspannt.

In der bestimmungsgemäßen Befestigungsstellung kann die Ansenkung 62 dann noch durch die in den Figuren 16 und 17 gezeigte und in die Ansenkung 62 eindrückbare kappenartige Abdeckung 66 verschlossen werden.

In den Figuren 11 und 13 ist erkennbar, dass das Gehäuse 24 in seinem in den Zeichnungsfiguren links gelegenen Bereich eine an der Oberseite offene Vertiefung 68 aufweist, in welcher die türfügelseitigen Enden der Glieder des Gelenkmechanismus des Scharniers 10 eingreifen und in Bohrungen 70, 72 in den die Vertiefung 68 seitlich abschließenden Wänden.des Gehäuses gelagert sind. Die Vertiefung 68 und die Bohrungen 70 und 72 sind hier nur zur Veranschaulichung des grundsätzlichen Aufbaus des Scharniers 10 im speziellen Fall dargestellt und können - in Anpassung an Gelenkmechanismen anderer Ausgestaltung - auch abweichende Lage und Anordnung haben.

## Patentansprüche

1. Türflügel-Anschlagteil (20) für Gelenkscharniere (10) für rahmenlose Spiegel- oder Glastüren (18), der mittels eines Gelenkmechanismus mit dem gegebenenfalls verstellbar auf der Tragwand (16) des Korpus eines Spiegel- oder Glastürschranks befestigbaren Tragwand-Anschlagteil (12) verbunden ist, wobei der Türflügel-Anschlagteil einen eine im Wesentlichen ebenflächige, durch stoffschlüssige Verbindung auf der Innenseite des Spiegel- oder Glastürflügels (18) befestigbare Grundplatte (26) aufweisenden Klebeschuh (22) mit von seinem in der bestimmungsgemäßen Befestigungsstellung auf dem Türflügel rechtwinklig zur benachbarten Türflügel-Randkante verlaufenden oberen und unteren Begrenzungskante vorstehenden niedrigen streifenförmigen Führungsstegen (28), und einen abnehmbar auf dem Klebeschuh (22) befestigten und durch die Führungsstege (28) gegen Verschiebung parallel zur Türflügel-Randkante gesicherten Kupplungsteil aufweist, an bzw. in welchem die türflügelseitigen Glieder des Gelenkmechanismus verschwenkbar angelenkt sind,
**dadurch gekennzeichnet,**
**dass** im Klebeschuh (22) ein Ende eines in Richtung zu dem als flaches Gehäuse (24) ausgebildeten Kupplungsteil vortretenden Verriegelungselements (42) mittels eines vortretenden und eine Bohrung (40) im Klebeschuh durchsetzenden zapfenartigen Ansatzes (45) drehbar, durch Verformung des freien Endes des zapfenartigen Ansatzes zu einem die Bohrung (40) radial übergreifenden Nietkopf jedoch aus der Bohrung nicht zurückziehbar gelagert ist, an dessen klebeschuhabgewandtem Ende ein mit einer radialen Verriegelungsfläche (48) versehener Verriegelungskopf (50) vorgesehen ist,
**dass** das Gehäuse (24) in seinem dem Verriegelungselement (42) in der bestimmungsgemäßen Befestigungsstellung gegenüberliegenden Bereich mit einer Durchgangsöffnung (58) für den Verriegelungskopf (50) versehen ist,
**dass** der Verriegelungskopf (50) und die Durchgangsöffnung (58) in der Draufsicht jeweils eine langovale oder längliche, an den Enden kreisbogenförmig abgerundete komplementäre Begrenzung haben, wobei die Verriegelungsfläche (48) von zwei gegenüberliegenden neumondartigen Teilflächen an der Unterseite des Verriegelungskopfs (50) gebildet wird, und
**dass** die Durchgangsöffnung (58) im Boden einer kreisförmig begrenzten vertieften Ansenkung (62) des Gehäuses (24) vorgesehen ist, deren Durchmesser im wesentlichen gleich, vorzugsweise jedoch geringfügig größer als die maximale radiale Erstreckung des Verriegelungskopfs (50) ist.

2. Türflügel-Anschlagteil nach Anspruch 1, **dadurch gekennzeichnet, dass** der der radialen Verriegelungsfläche (48) des Verriegelungskopfs (50) zugewandte Boden der Ansenkung (62) im Gehäuse (24) zumindest abschnittsweise als in Radialrichtung rampenartig ansteigende Gegenverriegelungsfläche (64) ausgebildet ist.

3. Türflügel-Anschlagteil nach einem der Ansprüche 1 oder 2, **dadurch gekennzeichnet, dass** in der freien Stirnfläche des Verriegelungskopfs (50) des Verriegelungselements (42) eine Werkzeug-Ansetzausnehmung (52) vorgesehen ist.

4. Türflügel-Anschlagteil nach einem der Ansprüche 1 bis 3, **gekennzeichnet durch** eine passend in der Ansenkung (62) im Gehäuse (24) einsetzbare Abdeckung (66).

## Claims

1. Door leaf mounting part (20) for jointed hinges (10) for frameless mirrored or glass doors (18), which is connected by means of a linkage mechanism to the supporting wall mounting part (12) which can be fixed, adjustably if appropriate, on the supporting wall (16) of the carcase of a cabinet with mirrored or glass doors, wherein the door leaf mounting part has an adhesive shoe (22) with a substantially flat base plate (26) which can be fixed by material engagement on the inner face of the mirrored or glass door leaf (18) and with low strip-shaped guide bars (28) projecting from its upper and lower boundary edges extending at right angles to the adjacent door leaf rim edge in the prescribed fixing position on the door leaf, and a coupling part which is removably fixed on the adhesive shoe (22) and secured by the guide bars (28) against displacement parallel to the door leaf rim edge and on or in which the elements of the linkage mechanism on the door leaf side are pivotably articulated, **characterised in that** in the adhesive shoe (22) one end of a locking element (42) which protrudes in the direction towards the coupling part constructed as a flat housing (24) is mounted so as to be rotatable by means of a protruding lug-like projection (45) extending through a bore (40) in the adhesive shoe but is mounted by deformation of the free end of the lug-like projection to a rivet head engaging radially over the bore (40) so that it is not retractable out of the bore, wherein a locking head (50) provided with a radial locking surface (48) is provided on the end of the locking element remote from the adhesive shoe, that the housing (24) is provided with a through opening (58) for the locking head (50) in the region of the housing which in the prescribed fixing position lies opposite the locking element (42), that the locking head (50) and the through opening (58), when viewed from above, each have a long oval or elongate complementary boundary with arcuate rounding, at the ends, wherein the locking surface (48) is defined by two opposing crescent-shaped surfaces on the underside of the locking head (50) and that the through opening (58) is provided at the bottom of a circular shaped, recessed countersunk area (62) of the housing, the diameter of which is substantially equal to but preferably slightly greater than the maximum radial extent of the locking head (50).

2. Door leaf mounting part as claimed in Claim 1, **characterised in that** the bottom of the countersunk area (62) in the housing which faces the radial locking surface (48) of the locking head (50) is constructed at least in some portions as a matching locking surface (64) which slopes upwards in the radial direction.

3. Door leaf mounting part as claimed in any one of Claims 1 or 2, **characterised in that** a recess (52) for the application of a tool is provided in the free end face of the locking head (50) of the locking element (42).

4. Door leaf mounting part as claimed in any one of Claims 1 to 3, **characterised by** a cover (66) which can be inserted so as to fit in the countersunk area (62) in the housing (24).

## Revendications

1. Applique de vantail de porte (20) pour charnières articulées (10) pour portes glaces ou portes en verre sans cadre (18) qui est jointe par un mécanisme d'articulation à l'applique de paroi porteuse (12) pouvant être fixée éventuellement de manière réglable sur la paroi porteuse (16) du corps d'une armoire à porte glace ou porte en verre, l'applique de vantail de porte présentant un sabot adhésif (22) qui présente une plaque de base (26) sensiblement plane pouvant être fixée par union de matière sur le côté intérieur du vantail de porte glace ou de porte en verre (18) et qui comporte des profils de guidage bas (28) en forme de bande qui font saillie de son bord limite supérieur et de son bord limite inférieur s'étendant, dans la position prévue de montage sur le vantail de porte, à angle droit par rapport au côté de bord voisin du vantail de porte, et l'applique de vantail de porte présentant une pièce d'accouplement qui est fixée de manière amovible sur le sabot adhésif (22) et bloquée par les profils de guidage (28) de façon à ne pas pouvoir se déplacer parallèlement au côté de bord du vantail de porte et sur ou dans laquelle les éléments côté vantail de porte du mécanisme d'articulation sont articulés à pivotement,
**caractérisée par le fait que**
une extrémité d'un élément de verrouillage (42) saillant en direction de la pièce d'accouplement conformée en boîtier plat (24) est montée dans le sabot adhésif (22) de façon à pouvoir tourner au moyen d'un appendice saillant (45) du genre tourillon passant par un trou (40) ménagé dans le sabot adhésif, mais de façon à ne pas pouvoir être retirée du trou par déformation de l'extrémité libre de l'appendice du genre tourillon en une tête de rivet coiffant radialement le trou (40), à l'extrémité opposée au sabot adhésif de laquelle est prévue une tête de verrouillage (50) pourvue d'une surface de verrouillage radiale (48),
le boîtier (24) est pourvu, dans sa partie faisant face, dans la position prévue de fixation, à l'élément de verrouillage (42), d'une ouverture de passage (58) pour la tête de verrouillage (50),
la tête de verrouillage (50) et l'ouverture de passage (58) ont, respectivement, en vue de dessus, une limite ovale longue ou allongée complémentaire arrondie en arc de cercle aux extrémités, la surface de verrouillage (48) étant formée de deux surfaces partielles opposées en forme de nouvelle lune sur la face inférieure de la tête de verrouillage (50), et
l'ouverture de passage (58) est prévue dans le fond d'une fraisure (62) approfondie à limite circulaire du boîtier (24), dont le diamètre est sensiblement égal, mais de préférence légèrement supérieur à l'étendue radiale maximale de la tête de verrouillage (50).

2. Applique de vantail de porte selon la revendication 1, **caractérisée par le fait que** le fond de la fraisure (62) du boîtier (24) dirigé vers la surface de verrouillage radiale (48) de la tête de verrouillage (50) se présente aumoins par sections sous la forme d'une contre-surface de verrouillage (64) qui monte à la manière d'une rampe dans la direction radiale.

3. Applique de vantail de porte selon l'une quelconque des revendications 1 et 2, **caractérisée par le fait qu'**un évidement d'application d'outil (52) est prévu dans la surface frontale libre de la tête de verrouillage (50) de l'élément de verrouillage (42).

4. Applique de vantail de porte selon l'une quelconque des revendications 1 à 3, **caractérisée par** une couverture (66) qui peut s'ajuster dans la fraisure (62) du boîtier (24).
